# EUROPÄISCHE PATENTSCHRIFT

(11) **EP 3 511 512 B1**
(45) Veröffentlichungstag und Bekanntmachung des Hinweises auf die Patenterteilung: **11.03.2020**
(21) Anmeldenummer: 18020027.1
(22) Anmeldetag: 16.01.2018
(51) Int. Cl.: E06B 9/174, E06B 9/50, E06B 9/74, E06B 9/72

(54) **GEBÄUDEÖFFNUNGSVERSCHATTUNGSVORRICHTUNG UND MOTORLAGERANORDNUNG DAFÜR**
BUILDING OPENING SHADE DEVICE AND MOTOR MOUNTING ASSEMBLY FOR SAME
DISPOSITIF D'OMBRAGE D'UNE OUVERTURE DE BÂTIMENT ET DISPOSITIF DE PALIER DE MOTEUR ASSOCIÉ

(43) Veröffentlichungstag der Anmeldung: 17.07.2019
(73) Patentinhaber: ROMA KG, 89331 Burgau (DE)
(72) Erfinder: Jutzi, Stefan, 70193 Stuttgart (DE)
(74) Vertreter: Munk, Ludwig

(56) Entgegenhaltungen:
- EP-A1- 3 216 971

## Beschreibung

Die Erfindung betrifft eine Gebäudeöffnungsverschattungsvorrichtung wie beispielsweise einen Rollladen oder eine Senkrechtmarkise, und eine Lageranordnung zur Lagerung eines motorseitigen Endes einer Wickelwelle der Gebäudeöffnungsverschattungsvorrichtung an einer Seitenwand eines Wickelwellenkastens gemäß dem Oberbegriff des Anspruchs 1.

Die deutsche Patentanmeldung DE 195 22 622 A1 zeigt eine Motorlagerung für das motorseitige Ende einer Wickelwelle, bei der ein radial einschiebbarer Sicherungssplint dazu dient, einen aus dem Ende der Wickelwelle herausragenden Lagerstutzen in einer Halteplatte dreh- und axial festzusetzen. Dabei sind für den Sicherungsriegel zwei im 90°-Winkel zueinander angeordnete, radial durch den Lagerstutzen verlaufende Öffnungen vorgesehen und an der Halteplatte am Seitenteil ein entsprechender, horizontal verlaufender Einschub. Aufgrund der an ihm befestigten Feder ist der Sicherungssplint dabei in seine verriegelte Stellung vorgespannt. Die Halteplatte mit der Lageraufnahme für den Lagerstutzen der Wickelwelle und dem Einschub für den Sicherungssplint befindet sich dabei auf der der Wickelwelle abgewandten Rückseite des Seitenteils. Dieser Bereich ist bei gattungsgemäßen Gebäudeöffnungsverschattungsvorrichtung in der Regel unzugänglich, so dass sich die in der DE 195 22 622 A1 gezeigte Anordnung eher für im Seitenbereich gut zugängliche Rolltore, also Gebäudeöffnungsverschlussvorrichtungen oder für frei zugänglich angebrachte Markisen eignet als für Gebäudeöffnungsverschattungsvorrichtungen der gattungsgemäßen Art mit einem üblicherweise in einem bauseits vorhandenen Einbauraum unterzubringenden Wickelwellenkasten.

Solche Gebäudeöffnungsverschattungsvorrichtungen, wie z.B. Rollläden oder Senkrechtmarkisen weisen zwar ebenfalls häufig eine motorgetriebene Wickelwelle auf, wobei der Motor als Rohrmotor ausgebildet ist. Der Motor muss sich dabei jedoch schon aus Platzgründen und aus Gründen der Zugänglichkeit mit seinem aus der Wickelwelle ragenden Ende an der Innenseite des zugeordneten Seitenteils drehfest abstützen. Herkömmlich wurde der Motor dazu über eine entsprechende, am Motorstirnende angebrachte Adapterplatte und dergleichen an dem zugeordneten Seitenteil des Rollladenkastens angeschraubt oder anderweitig befestigt.

Um die Einstellbarkeit der Endlage des abgewickelten Behangs zu erleichtern ist dabei in der internationalen Patentanmeldung WO 2008/003765 A1 bereits eine Motorlageranordnung vorgeschlagen worden, bei der an dem Kastenseitenteil ein Kranz von Haltevorsprüngen koaxial zur Wickelwellenachse vorsteht, dem ein entsprechender Kranz von koaxialen Aufnahmen an der motorseitigen Adapterplatte zugeordnet ist. Die Lage der Wickelwelle und damit die Endlage des abgewickelten Behangs lässt sich damit schrittweise einstellen. Zur Sicherung der Wickelwelle in ihrer endgültigen Einbauposition nach Abschluss der Lageeinstellung ist dort ein Sicherungssplint vorgesehen, der in Sekantenrichtung durch eine entsprechende Bohrung in der Adapterplatte eingeschoben werden kann.

Dabei ergibt sich jedoch zum Einen das Problem, dass diese Bohrung nicht in allen einstellbaren Positionen der Wickelwelle gut zugänglich ist. Zum Anderen kommt es bei einem Motorversagen und dem dann zu Wartungszwecken nötigen Ausbau der Wickelwelle bei aufgewickeltem Behang zu dem Problem, dass die Wickelwelle etwas gedreht werden muss, um den Behang ein Stück abzulassen und so den Ausbau überhaupt erst zu ermöglichen. Das Verdrehen der Wickelwelle wird durch den blockierenden Motor jedoch verhindert, wobei die Motorlagerung gemäß der WO 2008/003765 A1 im eingebauten Zustand der Wickelwelle bei blockierendem Motor keine Verdrehung der motorseitigen Adapterplatte gegenüber der zugeordneten Aufnahme am Seitenteil zulässt. Die Revision dürfte sich daher in diesem Falle schwierig gestalten.

Weitere Lösungen sehen daher Motorlagerungen vor, bei denen die Wickelwelle mit ihrem motorseitigen Ende zum Einen drehbar in einer entsprechenden Wellenaufnahme abgestützt ist, so dass die Wellenaufnahme das Gewicht der Wickelwelle zwar aufnimmt, ein Verdrehen aber möglich ist. Zum Anderen weisen diese Lösungen Drehverriegelungseinrichtungen auf, die das motorseitige Wickelwellenende in der Wellenaufnahme drehfest festlegen, sich zu Revisionszwecken aber wieder lösen lassen, so dass sich die Wickelwelle auch bei blockierendem Motor vom Monteur nach dem Lösen der Drehverriegelung soweit verdrehen lässt, dass ein Ausbau unproblematisch möglich ist.

Die europäische Patentanmeldung EP 1 568 844 A1 zeigt eine auf ein Wickelwellenende aufsteckbare, runde Lagerschale, welche in eine entsprechende Ausnehmung an einem Kastenseitenteil gesteckt und dort gegen axiales Herausziehen und gegen Verdrehung festgelegt werden kann. Dazu weist die runde Lagerschale umfangsseitig nach radial außen vorstehende Hintergriffslaschen auf, die von einem unterhalb der Wellenaufnahme am Seitenteil radial zur Welle beweglichen Verriegelungsstück mit einem Halterand hintergriffen werden, sofern sich das Verriegelungsstück in seiner Verriegelungsstellung befindet. Weiterhin weist das Verriegelungsstück einen bogenförmigen Abschnitt auf, der der Lagerschale zugewandt ist und an dem in Radialrichtung zur Wellenachse den Hintergriffslaschen an der Lagerschale zugewandte Haltevorsprünge vorstehen, welche in der Verriegelungsstellung des Verriegelungsstücks zwischen die Hintergriffslaschen der Lagerschale greifen und damit die Lagerschale und die daran befestigte Wickelwelle drehfest setzen. An das Verriegelungsstück sind Y-förmig zwei Federschenkel angeformt, die in Anlage an entsprechende Wandabschnitte an der Wellenaufnahme gelangen, wenn das Verriegelungsstück aus seiner Verriegelungsstellung gezogen wird, und dadurch das Verriegelungsstück in seine Verriegelungsstellung vorspannen. Diese Anordnung ist allerdings relativ aufwändig, sowohl was die Einzelteile betrifft als auch deren Montage.

Weitere Lösungen zeigen die Lagerung des motorseitigen Wickelwellenendes an einem Kastenseitenteil nach Art eines Bajonettverschlusses, wobei die Wickelwelle dadurch in Axialrichtung festgelegt ist, dass Hintergriffslaschen an ihrer motorseitigen Adapterscheibe Haltelaschen in einer runden Wellenaufnahme am Seitenteil hintergreifen. Zum drehsicheren Festsetzen des motorseitigen Wickelwellenendes dient dabei ein radial verschiebbarer Sicherungsriegel, der die Wellenaufnahme und die darin eingeschobene Adapterscheibe drehfest aneinander festlegen.

Die deutsche Patentanmeldung DE 10 2011 000 228 A1 zeigt eine solche, bajonettverschlussartige Lagerung des motorseitigen Wickelwellenendes am Kastenseitenteil, bei der der Drehverriegelungsmechanismus aus einem Arretierstück besteht, welches von unten her in eine radial zur Wellenachse an der Wellenaufnahme und der motorseitigen Adapterplatte vorgesehene Riegelaufnahme eingesteckt ist. Zu Revisionszwecken lässt sich dieses Drehverriegelungsstück abziehen, so dass die Wickelwelle auch bei blockierendem Motor in der Wellenaufnahme am motorseitigen Ende frei drehbar ist.

Die europäische Patentanmeldung EP 3 216 971 A1 zeigt ebenfalls eine bajonettverschlussartige Lagerung des motorseitigen Wickelwellenendes am Kastenseitenteil, wobei hier der radial einsteckbare Sicherungsriegel über eine Sicherungsfeder in seine Drehsicherungsstellung vorgespannt ist, welche den Riegel gleichzeitig verliersicher an der Motorwelle aufhängt.

Der Bereich im Wickelwellenkasten, in dem zum Lösen der Drehsicherung hantiert werden muss, bleibt jedoch trotz dieser Verbesserung relativ schlecht zugänglich und damit das Lösen des Verriegelungsstücks schwierig, insbesondere bei Wickelwellenkästen, bei denen die Revision nicht von unten her erfolgt. Zudem ist der Einbau der Wickelwelle ziemlich schwierig, weil zunächst mit den Hintergriffslaschen an der motorseitigen Adapterscheibe die Haltelaschen in einer runden Wellenaufnahme durchtaucht werden müssen, bevor der Bajonettverschluss durch Verdrehen der Adapterscheibe in der Wellenaufnahme geschlossen werden kann.

Aufgabe der vorliegenden Erfindung ist es daher, eine Lageranordnung für das motorseitige Ende einer Wickelwelle bzw. eine Gebäudeöffnungsverschattungsvorrichtung mit einer solcherart gelagerten Wickelwelle zu schaffen, welcher bei geringer benötigter Baugröße in Wickelwellenachsrichtung zuverlässig, konstruktiv einfach und leicht zusammenzubauen ist, sowie im Wartungsfall ein einfaches Lösen des Drehsicherungsriegels von der Innenseite des Wickelwellenkastens her erlaubt.

Diese Aufgabe wird hinsichtlich der Lageranordnung mit den Merkmalen des Anspruchs 1 gelöst, hinsichtlich der Gebäudeöffnungsverschattungsvorrichtung mit den Merkmalen des Anspruchs 15.

Eine gattungsgemäße Lageranordnung zur Lagerung einer Wickelwelle einer Gebäudeöffnungsverschattungsvorrichtung mit ihrem motorseitigen Wellenende an einer stirnseitigen Seitenwand eines Wickelwellenkastens weist einen kasteninnenseitig an der Seitenwand vorgesehenen Lagerzapfen und eine stirnseitig an dem motorseitigen Wellenende befestigbare Adapterscheibe auf. Die Adapterscheibe hat dabei eine zentrische Ausnehmung zum Aufschieben auf den Lagerzapfen und eine Außenumfangsoberfläche mit zylindersegmentförmigen und/oder planen Abschnitten konstanten oder sich in Richtung von der Seitenwand weg verjüngenden Querschnitt. Weiterhin ist gattungsgemäß ein Sicherungsriegel vorgesehen, welcher zwischen einer Drehsicherungsstellung und einer Drehfreigabestellung verschiebbar ist, wobei der Sicherungsriegel in seiner Drehsicherungsstellung die Adapterscheibe drehfest an der Seitenwand festlegt und in der Drehfreigabestellung eine Drehung der Adapterscheibe zulässt.

Erfindungsgemäß weist die Adapterscheibe außenumfangsseitig zumindest eine erste Riegelanlagefläche für den Sicherungsriegel auf und die Seitenwand eine zweite Riegelanlagefläche, wobei in einer vorgegebenen Winkelstellung der Adapterscheibe, der Verriegelungsdrehstellung, die erste Riegelanlagefläche und die zweite Riegelanlagefläche parallel zueinander mit einem einen Riegeleinschubraum für den Sicherungsriegel begrenzenden Abstand voneinander verlaufen. Dabei bildet die erste Riegelanlagefläche sekantenartig einen Abschnitt der Außenumfangsoberfläche der Adapterscheibe. Das heißt, die erste Riegelanlagefläche verläuft im Fall einer kreisrunden Außenumfangsoberfläche auf einer Bogensehne in einer Ausnehmung gegenüber der kreisrunden Außenumfangsoberfläche. Bei einer mehreckigen Außenumfangsoberfläche der Adapterscheibe heißt sekantenartig, dass die erste Riegelanlagefläche auf einer Bogensehne gegenüber einer durch die radial äußersten Punkte der Außenumfangsoberfläche gedachten zylinderförmigen Fläche verläuft. Der Sicherungsriegel befindet sich dabei in seiner Drehsicherungsstellung in dem Einschubraum und ist in seiner Drehfreigabestellung aus dem Riegeleinschubraum herausgezogen.

Insbesondere bei von der dem Gebäudeinneren zugewandten Seitenwand des Kastens aus erfolgender Revision, wenn der Kasten der Gebäudeöffnungsverschattungsvorrichtung also vom Gebäudeinneren her geöffnet werden kann, erweist sich die erfindungsgemäße Lageranordnung als günstig, weil der Riegeleinschubraum und der sich darin befindende Sicherungsriegel gut zugänglich sind und sich die Richtung, in die der Sicherungsriegel zwischen Drehsicherungsstellung und Drehfreigabestellung verschoben werden soll, von der Revisionsöffnung aus gut handhaben lässt.

Alternativ dazu, dass die zweite Riegelanlagefläche an der stirnseitigen Seitenwand des Wickelwellenkastens vorgesehen ist, kann diese auch an einem benachbarten Mantelprofil des Wickelwellenkastens vorgesehen sein, beispielsweise an einer Bodenplatte oder einem Tuchführungsprofil, und zwar in einem an die stirnseitige Kastenwand angrenzenden Bereich des benachbarten Mantelprofils.

Die erfindungsgemäße Gebäudeöffnungsverschattungsvorrichtung, also insbesondere eine Senkrechtmarkise oder ein Rollladen, weist eine motorgetriebene Wickelwelle und einen die Wickelwelle abstützenden Wickelwellenkasten auf, wobei das motorseitige Wickelwellenende mit einer Lageranordnung der vorstehend bezeichneten Art abgestützt ist. Vorzugsweise ist der Wickelwellenkasten so ausgebildet, dass er zu Revisionszwecken vom Gebäudeinneren her geöffnet werden kann.

Dadurch, dass ein Riegeleinschubraum zwischen erster Riegelanlagefläche an der Adapterscheibe einerseits und der zweiten Riegelanlagefläche am Kasten andererseits vorgesehen ist, kann der Sicherungsriegel relativ voluminös, jedoch gleichzeitig geometrisch einfach gestaltet sein, so dass er sich zum einen kostengünstig fertigen und zum anderen einfach bedienen lässt. Verlaufen die beiden Riegelanlageflächen in der Verriegelungsdrehstellung vollständig parallel, so kann mit relativ hohen Fertigungstoleranzen bei der Herstellung des Sicherungsriegels und der Adapterscheibe gearbeitet werden, da es zu keiner oder nur einer geringen Klemmung kommt und sich der Sicherungsriegel daher zuverlässig aus seinem Sitz in der Drehsicherungsstellung in die Drehfreigabestellung verschieben lässt. Im Rahmen der Erfindung ist die Angabe, dass die erste und die zweite Reigelanlagefläche parallel zueinander verlaufen sollen, aber nicht so zu verstehen, dass dies exakt parallel sein muss. Vielmehr wären auch Abweichungen von einigen Grad, beispielsweise bis zu 10° denkbar, wobei der Sicherungsriegel dann eben eine entsprechende Keilform aufweisen müsste.

Vorteilhafte Weiterbildungen sind Gegenstand der Unteransprüche.

So ist die zweite Riegelanlagefläche bevorzugt unterhalb der Adapterscheibe angeordnet, wobei die Verriegelungsdrehstellung der Adapterscheibe einer solchen Drehstellung entspricht, in der sich die erste Riegelanlagefläche an einer Unterseite der Adapterscheibe befindet. Der Riegeleinschubraum und damit auch der Sicherungsriegel befinden sich somit ebenfalls unterhalb der Adapterscheibe und somit in einem Bereich, der bei der Revision relativ gut zugänglich ist, sofern sich die Revisionsöffnung des Wickelwellenkastens auf der dem Gebäudeinneren zugewandten Seite an einer vertikalen Seitenwand des Wickelwellenkastens befindet. Entsprechend weist der Wickelwellenkasten vorteilhaft eine dem Gebäudeinneren zugewandte, vertikale Seitenwand auf, die abnehmbar ist oder eine Revisionsklappe beziehungsweise einen Revisionsdeckel hat.

Dabei erstreckt sich der Riegeleinschubraum und somit die zweite Riegelanlagefläche, aber auch die erste Riegelanlagefläche, sofern sich die Adapterscheibe in ihrer Verriegelungsdrehstellung befindet, vorteilhaft in etwa entlang einer horizontalen Richtung, so dass der Sicherungsriegel in einer zumindest im Wesentlichen horizontalen Richtung in den Riegeleinschubraum hineinsteckbar oder aus ihm herausziehbar ist. Vorteilhaft im Sinne einer Revision von der rückwärtigen Gebäudeinnenseite des Kastens aus ist es dabei insbesondere, wenn sich der Riegel in Richtung senkrecht zur Wickelwellenachse verschieben lässt, also zur Kastenrückseite hin und von ihr weg. Dazu kann sich der Riegeleinschubraum entsprechend senkrecht zur Wickelwellenachse erstrecken. Weiterhin vorteilhaft im Sinne einer guten Zugänglichkeit von der Revisionsöffnung an der vertikalen Kasteninnenwand ist es dabei, wenn die Riegelauszugsrichtung und damit der Riegeleinschubraum zur Horizontalen leicht geneigt, zum Beispiel 15° geneigt ist, und zwar zur Gebäudeinnenseite hin nach oben geneigt.

Die erste Riegelanlagefläche, aber auch die zweite Riegelanlagefläche, können sich dabei als konkave Rinne oder am Boden einer beispielsweise U-förmigen Längsnut in die Richtung erstrecken, in der der Sicherungsriegel in den Riegeleinschubraum hinein gesteckt oder aus ihm herausziehbar ist. Dadurch kann neben der Verdrehsicherungsfunktion auch noch eine zusätzliche Festlegung der Adapterscheibe gegen ein Verschieben in Wickelwellenaxialrichtung über den Sicherungsriegel erfolgen.

Besonders vorteilhaft ist es dabei, wenn die Adapterscheibe über ihren Umfang verteilt eine Mehrzahl in Richtung unterschiedlicher Sekanten verlaufender, erster Riegelanlageflächen aufweist, so dass die Adapterscheibe in einer Mehrzahl von Drehstellungen an der Seitenwand festlegbar ist. Dadurch kann neben der eigentlichen Funktion der drehfreigebbaren Adapterscheibe, nämlich der Ermöglichung des Verdrehens der Wickelwelle im Revisionsfall, falls der Motor blockiert, auch noch ein Einstellen der Endlage des abgewickelten Behangs über die Lageranordnung des motorseitigen Endes der Wickelwelle in relativ kleinen Schritten erfolgen, da pro Umdrehung der Adapterscheibe mehrere einstellbare Drehsicherungsstellungen vorgesehen sind.

Weiterhin vorteilhaft ist eine Sicherungsfeder vorgesehen, die in ihrer Arretierstellung den Sicherungsriegel in seiner Drehsicherungsstellung arretiert und in ihrer Freigabestellung freigibt. Die Sicherungsfeder kann dabei an der Seitenwand oder einem benachbarten Mantelprofil des Wickelwellenkastens angebracht sein. Vorteilhaft sind die Sicherungsfeder und der Sicherungsriegel zwei separate Bauteile. Dadurch kann für jedes der beiden Bauteile ein geeignetes Material gewählt werden. Der insgesamt voluminöse Sicherungsriegel kann zum Beispiel kostengünstig aus Kunststoff bestehen, wohingegen die Sicherungsfeder als Blattfeder aus Metall ausgebildet sein kann.

Die Sicherungsfeder kann einen in der Arretierstellung ins Kasteninnere vorstehenden, mit seinem freien Ende gegen den Sicherungsriegel drückenden Blattfederabschnitt aufweisen, welcher vom Kasteninneren her gegen die stirnseitige Seitenwand drückbar ist, um die Sicherungsfeder aus ihrer Arretierstellung in ihre Freigabestellung zu versetzen und ein Herausziehen des Sicherungsriegels aus dem Riegeleinschubraum zu gestatten beziehungsweise zu erlauben.

Es ergibt sich ein einfaches Demontageverfahren bei der Revision der Wickelwelle mit blockierendem Motor: Man bringt die Sicherungsfeder aus ihrer Arretierstellung in ihre Freigabestellung, drückt sie also zum Beispiel gegen die stirnseitige Seitenwand. Anschließend kann man den Sicherungsriegel in Auszugsrichtung, also vorteilhaft zur rückwärtigen, dem Gebäudeinneren zugewandten Seite hin aus dem Einschubraum herausziehen. Anschließend wird die nun nicht mehr durch den Motor blockierte Wickelwelle so lange gedreht, bis der Behang vollständig abgelassen ist und dann der Behang von der Wickelwelle abgeknüpft. Die Wickelwelle kann dann ohne Behang ausgebaut werden.

Ist der Sicherungsriegel verliersicher an der stirnseitigen Seitenwand oder an dem benachbarten Mantelprofil des Wickelwellenkastens aufgenommen, so wird der Demontagevorgang zusätzlich erleichtert. Dazu kann der Sicherungsriegel ein Langloch aufweisen, welches sich in der Richtung erstreckt, in der der Sicherungsriegel in den Riegeleinschubraum hineinsteckbar oder aus ihm herausziehbar ist. Das Langloch kann dann von zumindest einer Befestigungsschraube oder einem entsprechenden Haken oder Bolzen durchgriffen sein, um den Sicherungsriegel an der stirnseitigen Seitenwand oder dem benachbarten Mantelprofil verschiebbar festzulegen.

Im Sinne eines einfachen Demontagevorgangs weist der Sicherungsriegel ferner einen Angriffsabschnitt auf, an dem ein Benutzer zum Verschieben des Sicherungsriegels per Hand oder mit einem Werkzeug angreifen kann. Der Angriffsabschnitt kann dabei beispielsweise in Form von zwei beabstandet voneinander vom Sicherungsriegel nach unten hin vorspringender Laschen ausgebildet sein, die sich zum Beispiel zum Ansetzen eines Schraubendrehers eignen.

In einer besonders bevorzugten Weiterbildung weist die Adapterscheibe zwei in Richtung paralleler Sekanten verlaufende, erste Riegelanlageflächen auf, welche sich in der Verriegelungsdrehstellung der Adapterscheibe an der Ober- und an der Unterseite der Adapterscheibe befinden. Die sich an der Unterseite der Adapterscheibe befindende erste Riegelanlagefläche kann dann zur Begrenzung des Einbauraums für den Riegel dienen, wohingegen über die sich an der Oberseite der Adapterscheibe befindende erste Riegelanlagefläche eine zum Wickelwellenmotor führende Stormversorgungs- und/oder Steuerleitung geführt werden kann. Dazu erstrecken sich die beiden ersten Riegelanlageflächen vorteilhaft jeweils als konkave Rinne oder am Boden einer beispielsweise U-förmigen Längsnut in paralleler Sekantenrichtung, so dass sich nicht nur eine Sicherung der motorseitigen Adapterplatte und damit der Wickelwelle gegen eine axiale Verschiebung der Wickelwelle ergibt, sondern auch das Kabel zum Wickelwellenmotor in eine Art Kabelkanal eingelegt werden kann.

Weiterhin vorteilhaft ist es, wenn eine Kabeltrennstelle vorgesehen ist, an der ein von der Kabeltrennstelle zum Wickelwellenmotor führender Stromversorgungs- und/oder Steuerleitungsabschnitt unterbrechbar mit einem zur Kabeltrennstelle führenden Stromversorgungs- und/oder Steuerleitungsabschnitt verbunden ist. Beim Ausbau der Wickelwelle kann dann das Kabel an der Kabeltrennstelle unterbrochen werden, so dass sich die Wickelwelle nach Freisetzen der motorseitigen Adapterplatte über den Sicherungsriegel auch bei blockierendem Motor verdrehen lässt, ohne dass das Kabel abgeschnitten werden muss. Als Kabeltrennstelle kann dabei eine Steckverbindung dienen, wobei es denkbar wäre, die beiden Leitungsabschnitte direkt miteinander steckzuverbinden und die Steckverbindung oder Lüsterklemme am Kasten festzulegen oder an der Kasteninnenwand angeordnete Stecker einerseits für den von der Kabeltrennstelle zum Wickelwellenmotor führenden Leitungsabschnitt und andererseits für den zur Kabeltrennstelle hin führenden Leitungsabschnitt vorzusehen.

Der Lagerzapfen, auf den die Wickelwelle mit ihrem motorseitigen Ende beziehungsweise der an dem motorseitigen Wellenende befestigten Adapterscheibe aufgeschoben ist, kann dabei zweckmäßig als in die stirnseitige Seitenwand eingepresster Lagerkranz ausgebildet sein.

Die erfindungsgemäße oder vorteilhaft weitergebildete Gebäudeöffnungsverschattungsvorrichtung weist also eine Lageranordnung mit den erfindungsgemäßen Merkmalen oder den Merkmalen einer vorstehend beschriebenen, vorteilhaften Weiterbildung auf, um das motorseitige Ende ihrer Wickelwelle an einem Kastenseitenteil drehfest abzustützen.

Zur Montage und insbesondere auch zur Demontage im Revisionsfall ist es dabei vorteilhaft, wenn die Wickelwelle an ihrem anderen, motorabgewandten Ende einen in Axialrichtung verschiebbaren, insbesondere federnden Lagerbolzen aufweist, so dass sich die Wickelwelle zur Montage beziehungsweise Demontage dort einteleskopieren lässt.

Im Folgenden wird unter Bezugnahme auf die beiliegenden Zeichnungen eine vorteilhafte Ausführungsform der Erfindung näher erläutert. Es zeigen:
- Figur 1: eine perspektivische Teilansicht ins Kasteninnere einer Senkrechtmarkise gemäß einer Ausführungsform der Erfindung bei in Drehsicherungsstellung befindlichem Sicherungsriegel;
- Figur 2: eine Schnittansicht der in der Figur 1 gezeigten Senkrechtmarkise mit in seiner Drehsicherungsstellung befindlichem Sicherungsriegel;
- Figur 3: eine der Figur 1 entsprechende Ansicht der in den Figuren 1 und 2 gezeigten Senkrechtmarkise mit in seiner Drehfreigabestellung befindlichem Sicherungsriegel; und
- Figur 4: die in den Figuren 1 bis 3 gezeigte Senkrechtmarkise in einer der Figur 2 entsprechenden Ansicht beim Ablassen des Behangs nach dem Herausziehen des Sicherungsriegels in seine Drehfreigabestellung.

Die Figuren 1 bis 4 zeigen eine Senkrechtmarkise, wobei jeweils die Wickelwelle und der Behang weggelassen wurde, in der Reihenfolge der Demontageschritte zum Ausbau der Wickelwelle bei blockierendem Motor. Weiterhin weggelassen wurden ein deckenseitiges Kastenwandsegment und ein zur Gebäudeinnenseite hin angeordnetes Kastenseitenwandsegment, um die Verhältnisse im Kasteninneren zeigen zu können. Eine an dem motorseitigen Wellenende befestigbare Adapterscheibe ist dabei mit Bezugszeichen 3 bezeichnet und sitzt im eingebauten Zustand der Wickelwelle auf einem als in eine stirnseitige Kastenseitenwand 1 eingepressten Lagerkranz ausgebildeten Lagerzapfen 4, der in den Figuren 2 und 4 zu sehen ist. Der Lagerzapfen 4 ist dabei über eine zusätzliche Befestigungsplatte 8 mit der stirnseitigen Kastenseitenwand 1 verschraubt.

Die Adapterscheibe 3 weist dabei einen Umfangsabschnitt auf, an dem auf gegenüberliegenden Seiten zwei in etwa U-förmige Nuten sekantenartig ausgenommen sind, an deren Boden sich Flächen 10a, 10b erstrecken, die, je nach Stellung der Adapterscheibe als erste Riegelanlagefläche zur Fixierung der Adapterscheibe 3 mittels eines daran anliegenden Riegels 2 oder als Kabelaufwickelabschnitt für ein lediglich in den Figuren 1 und 3 angedeutetes Stromversorgungs- und Steuerkabel 9 dienen.

Bei dem Kabel 9 handelt es sich genaugenommen lediglich um einen Stromversorgungs- und Steuerleitungsabschnitt, der von einer bei 12 angedeuteten Kabeltrennstelle durch einen umfangsseitigen Durchbruch der motorseitigen Adapterscheibe 3 zum Rohrmotor (nicht dargestellt) in der Wickelwelle führt. Der vom Hausnetz kommende, zur Kabeltrennstelle 12 führende Kabelabschnitt ist dabei weggelassen worden. In den Figuren 2 und 4 ist das Kabel vollständig weggelassen worden.

In der Figur 1 ist dabei die Situation gezeigt, bevor die Wickelwelle bei blockierendem Motor ausgebaut wird. Der Sicherungsriegel 2 befindet sich in seiner Drehsicherungsstellung in Angriff an die erste Riegelanlagefläche 10a an der Adapterscheibe 3 und an einer zweiten Riegelanlagefläche 11 (siehe Figur 3) an einem bodenseitigen Tuchleitprofil 14 des Wickelwellenkastens. Eine Sicherungsfeder 5 hält den Sicherungsriegel 2 dabei in Position. Die Sicherungsfeder 5 weist dazu einen Blattfederabschnitt auf, der in der in Figur 1 gezeigten Arretierstellung der Sicherungsfeder 5 gegen den Sicherungsriegel 2 drückt und nun zum Lösen desselben in der eingezeichneten Pfeilrichtung gegen die stirnseitige Kastenseitenwand 1 gedrückt werden muss.

Anschließend kann dann, wie Figur 2 zeigt, der Sicherungsriegel 5 aus dem Einschubraum zwischen der ersten Riegelanlagefläche 10a und der zweiten Riegelanlagefläche 11 in einer gegenüber der Horizontalen leicht nach oben hin geneigten Richtung zur Gebäudeinnenseite hin herausgezogen werden. Dazu weist der Sicherungsriegel zwei unterseitig vorstehende Laschen 19 auf, an denen ein Monteur mit einem Schraubenzieher oder per Hand angreifen kann, nachdem er den Blattfederabschnitt der Sicherungsfeder 5 gegen die stirnseitige Kastenseitenwand 1 gedrückt hat.

Der Sicherungsriegel 2 weist dabei ein sich entlang einer Verschieberichtung erstreckendes Langloch 7 auf, das von einer Befestigungsschraube 6 durchgriffen wird, so dass der Sicherungsriegel 2 auch in seiner aus dem Riegeleinbauraum herausgezogenen Drehfreigabestellung verliersicher an der stirnseitigen Seitenwand 1 des Wickelwellenkastens aufgenommen ist.

Um nun die Wickelwelle soweit verdrehen zu können, dass der (nicht dargestellte) Behang abgeknickt werden kann, muss der Kabelabschnitt 9 an der Kabeltrennstelle 12 aufgesteckt werden (Figur 3). Im Anschluss daran kann dann, wie durch Pfeile in Figur 4 dargestellt, die Wickelwelle verdreht werden, so dass sich ein an dem nicht gezeigten Behang unterseitig befestigter Fallstab 13 entlang von Seitenführungsschienen 12 nach unten verschieben lässt, bis der Behang vollständig oder zumindest soweit abgelassen ist, dass er von der Wickelwelle abgeknüpft werden kann. Danach kann die Wickelwelle ohne das zusätzliche Gewicht des Behangs und des Fallstabs 13 auf einfache Weise ausgebaut werden, insbesondere, wenn sie an ihrem dem motorseitigen Ende abgewandten Ende über einen federnden Lagerstutzen oder dergleichen verfügt.

Abwandlungen und Modifikationen der gezeigten Ausführungsform sind möglich, ohne den Rahmen der Erfindung zu verlassen.

## Patentansprüche

1. Lageranordnung zur Lagerung einer Wickelwelle einer Gebäudeöffnungsverschattungsvorrichtung mit ihrem motorseitigen Wellenende (8) an einem Wickelwellenkasten, mit:
einer stirnseitigen Seitenwand (1) des Wickelwellenkastens, an der ein Lagerzapfen (4) vorgesehen ist, und mit einer an dem motorseitigen Wellenende befestigbaren Adapterscheibe (3), welche eine zentrische Ausnehmung zum Aufschieben auf den Lagerzapfen (4) aufweist und eine Außenumfangsoberfläche mit zylindersegmentförmigen und/oder planen Abschnitten konstanten oder sich in Richtung von der Seitenwand (1) weg verjüngenden Querschnitts, und mit
einem Sicherungsriegel (2), welcher zwischen einer Drehsicherungsstellung, in der er die Adapterscheibe (3) drehfest an der Seitenwand (1) festlegt, und einer Drehfreigabestellung, in der er eine Drehung der Adapterscheibe (3) zulässt, verschiebbar ist,
**dadurch gekennzeichnet, dass**
die Adapterscheibe (3) außenumfangsseitig zumindest eine erste Riegelanlagefläche (10a, 10b) für den Sicherungsriegel (2) aufweist, wobei die stirnseitige Seitenwand eine zweite Riegelanlagefläche aufweist oder ein benachbartes Mantelprofil (14) des Wickelwellenkastens vorgesehen ist, welches die zweite Riegelanlagefläche (11) aufweist, und wobei
in einer vorgegebenen Verriegelungsdrehstellung der Adapterscheibe (3) die erste Riegelanlagefläche (10a, 10b) und die zweite Riegelanlagefläche (11) parallel zueinander mit einem einen Riegeleinschubraum begrenzenden Abstand voneinander verlaufen, und wobei
die erste Riegelanlagefläche (10a, 10b) sekantenartig einen Abschnitt der Außenumfangsoberfläche der Adapterscheibe (3) bildet, und wobei sich der Sicherungsriegel (2) in der Drehsicherungsstellung in dem Riegeleinschubraum befindet und in der Drehfreigabestellung aus dem Riegeleinschubraum herausgezogen ist.

2. Lageranordnung nach Anspruch 1, **dadurch gekennzeichnet, dass** die zweite Riegelanlageanfläche (11) unterhalb der Adapterscheibe (3) angeordnet ist und die Verriegelungsdrehstellung der Adapterscheibe (3) einer Drehstellung entspricht, in der sich die erste Riegelanlagefläche (10a, 10b) an einer Unterseite der Adapterscheibe (3) befindet.

3. Lageranordnung nach Anspruch 1 oder 2, **dadurch gekennzeichnet, dass** sich der Riegeleinschubraum und die zweite Riegelanlagefläche (11) entlang einer horizontalen Richtung +/- 15° erstrecken, bevorzugt senkrecht zur Wickelwellenachse, so dass der Sicherungsriegel (2) in einer zumindest im wesentlichen horizontalen Richtung in den Riegeleinschubraum hineinsteckbar oder aus ihm herausziehbar ist, bevorzugt senkrecht zur Wickelwellenachse.

4. Lageranordnung nach Anspruch 1, 2 oder 3, **dadurch gekennzeichnet, dass** sich die erste Riegelanlagefläche (10a, 10b) und/oder die zweite Riegelanlagefläche als konkave Rinne oder am Boden einer beispielsweise U-förmigen Längsnut in die Richtung erstrecken, in der der Sicherungsriegel (2) in den Riegeleinschubraum hineinsteckbar oder aus ihm herausziehbar ist.

5. Lageranordnung nach einem der vorhergehenden Ansprüche, **dadurch gekennzeichnet, dass** die Adapterscheibe (3) über ihren Umfang verteilt eine Mehrzahl in Richtung unterschiedlicher Sekanten verlaufender, erster Riegelanlageflächen (10a, 10b) aufweist, so dass die Adapterscheibe (3) in einer Mehrzahl von Drehstellungen an der Seitenwand (1) festlegbar ist.

6. Lageranordnung nach einem der vorhergehenden Ansprüche, **dadurch gekennzeichnet, dass** eine Sicherungsfeder (5) vorgesehen ist, die in ihrer Arretierstellung den Sicherungsriegel (2) in seiner Drehsicherungsstellung arretiert und in ihrer Freigabestellung freigibt.

7. Lageranordnung nach Anspruch 6, **dadurch gekennzeichnet, dass** die Sicherungsfeder (5) an der Seitenwand (1) angebracht ist, wobei die Sicherungsfeder (5) und der Sicherungsriegel (2) zwei separate Bauteile sind.

8. Lageranordnung nach einem der vorhergehenden Ansprüche 6 oder 7, **dadurch gekennzeichnet, dass** die Sicherungsfeder (5) einen in der Arretierstellung ins Kasteninnere vorstehenden, mit seinem freien Ende gegen den Sicherungsriegel (2) drückenden Blattfederabschnitt aufweist, welcher vom Kasteninneren her gegen die stirnseitige Seitenwand (1) drückbar ist, um die Sicherungsfeder (5) aus ihrer Arretierstellung in ihre Freigabestellung zu versetzten und ein Herausziehen des Sicherungsriegels (2) aus dem Riegeleinschubraum zu gestatten.

9. Lageranordnung nach einem der vorhergehenden Ansprüche, **dadurch gekennzeichnet, dass** der Sicherungsriegel (2) verliersicher an der stirnseitigen Seitenwand (1) aufgenommen ist.

10. Lageranordnung nach Anspruch 9, **dadurch gekennzeichnet, dass** der Sicherungsriegel (2) ein Langloch (7) aufweist, welches sich in der Richtung erstreckt, in der der Sicherungsriegel (2) in den Riegeleinschubraum hineingesteckt oder aus ihm herausgezogen wird, und welches von zumindest einer Befestigungsschraube (6) durchgriffen wird, mit der der Sicherungsriegel (2) an der stirnseitigen Seitenwand (1) verschiebbar festgelegt ist.

11. Lageranordnung nach einem der vorhergehenden Ansprüche **dadurch gekennzeichnet, dass** der Sicherungsriegel (2) einen insbesondere unterseitigen Angriffsabschnitt aufweist, beispielsweise in Form von zwei beabstandet voneinander nach unten hin vorspringender Laschen (19), z.B. zum Ansetzen eines Schraubendrehers, an denen ein Benutzer zum Verschieben des Sicherungsriegels (2) angreifen kann.

12. Lageranordnung nach einem der vorhergehenden Ansprüche **dadurch gekennzeichnet, dass** die Adapterscheibe (3) zwei in Richtung paralleler Sekanten verlaufende, erste Riegelanlageflächen (10a, 10b) aufweist, welche sich in der Verriegelungsdrehstellung der Adapterscheibe (3) an der Ober- und an der Unterseite der Adapterscheibe (3) befinden, wobei sich die beiden ersten Riegelanlageflächen (10a, 10b) jeweils als konkave Rinne oder am Boden einer beispielsweise U-förmigen Längsnut in paralleler Sekantenrichtung erstrecken, und wobei eine zum Wickelwellenmotor führende Stromversorgungs- und/oder Steuerleitung über die obere (10b) der beiden ersten Riegelanlagefläche (10a, 10b) geführt ist und der Sicherungsriegel (2) an der unteren (10a) der beiden ersten Riegelanlageflächen (10a, 10b) anliegt.

13. Lageranordnung nach einem der vorhergehenden Ansprüche **dadurch gekennzeichnet, dass** eine Kabeltrennstelle (12)vorgesehen ist, insbesondere in Form einer Steckverbindung, an der ein von der Kabeltrennstelle (12) zum Wickelwellenmotor führender Stromversorgungs- und/oder Steuerleitungsabschnitt (9) unterbrechbar mit einem zur Kabeltrennstelle (12) führenden Stromversorgungs- und/oder Steuerleitungsabschnitt verbunden ist, wobei die Kabeltrennstelle (12) bevorzugt an der stirnseitigen Seitenwand (1) oder dem benachbarten Mantelprofil festgelegt ist.

14. Lageranordnung nach einem der vorhergehenden Ansprüche **dadurch gekennzeichnet, dass** der Lagerzapfen (4) als in die Seitenwand (1) eingepresster Lagerkranz ausgebildet ist.

15. Gebäudeöffnungsverschattungsvorrichtung, insbesondere Senkrechtmarkise, mit einem eine motorgetriebene Wickelwelle drehbar abstützenden Wickelwellenkasten, **dadurch gekennzeichnet, dass** ein motorseitiges Wickelwellenende mit einer Lageranordnung nach einem der vorhergehenden Ansprüche an dem Wickelwellenkasten abgestützt ist.

## Claims

1. A mounting arrangement for mounting a reel shaft of a building opening shading device with its motor side shaft end (8) on a reel shaft box, comprising:
an end face lateral wall (1) of the reel shaft box, on which provision is made for a mounting pin (4), and further an adapter disk (3) attachable to the motor side shaft end, such adapter disk (3) being provided with a centrical recess for being slid onto the mounting pin (4), and further a circumferential surface with cylinder segment shaped and/or level sections of a cross section which is constant or tapered in the direction away from the lateral wall (1), and further comprising
a securing bolt (2) which is movable between an anti-rotation position where the said securing bolt (2) fixes the adapter disk (3) in a non-rotatable manner to the lateral wall (1), and a rotation release position where it allows a rotation of the adapter disk (3),
**characterized in that**
the adapter disk (3) on its circumferential surface is provided with at least a first bolt contact surface (10a, 10b) for the securing bolt (2), with the end face lateral wall being provided with a second bolt contact surface or provision is made for an adjacent case profile (14) of the reel shaft box comprising the second bolt contact surface (11), and whereby
in a defined locking rotation position of the adapter disk (3) the first bolt contact surface (10a, 10b) and the second bolt contact area (11) extend parallel to each other at a distance limiting a bolt insertion space, and whereby
the first bolt contact surface (10a, 10b) forms a secant shaped section of the outer circumferential surface of the adapter disk (3), and whereby the securing bolt (2) in anti-rotation position is located in the bolt insertion space and in rotation release position is pulled out of the bolt insertion space.

2. A mounting arrangement according to claim 1, **characterized in that** the second bolt contact surface (11) is arranged below the adapter disk (3), and further that the locking rotation position of the adapter disk (3) corresponds to a rotation position where the first bolt contact surface (10a, 10b) is located on a bottom side of the adapter disk (3).

3. A mounting arrangement according to claim 1 or 2, **characterized in that** the bolt insertion space and the second bolt contact surface (11) extend along a horizontal direction +/- 15 °, preferably perpendicular to the reel shaft axis, so that the securing bolt (2) is insertable into the bolt insertion space in an at least essentially horizontal direction or can be pulled out of the said bolt insertion space, preferably perpendicular to the reel shaft axis.

4. A mounting arrangement according to claim 1, 2 or 3, **characterized in that** the first bolt contact surface (10a, 10b) and/or the second bolt contact surface extend in the form of a concave channel or along the ground of a U-shaped longitudinal groove, for example, in the direction in which the securing bolt (2) is insertable into the bolt insertion space or can be pulled out thereof.

5. A mounting arrangement according to any of the preceding claims, **characterized in that** the adapter disk (3) is provided with a number of first bolt contact surfaces (10a, 10b) distributed along its circumference extending in the direction of various secants, so that the adapter disk (3) in a number of rotation positions is attachable to the lateral wall (1).

6. A mounting arrangement according to any of the preceding claims, **characterized in that** provision is made for a securing spring (5) which in its locking position locks the securing bolt (2) in its anti-rotation position and releases it in its release position.

7. A mounting arrangement according to claim 6, **characterized in that** the securing spring (5) is attached to the lateral wall (1), with the securing spring (5) and the securing bolt (2) being two separate components.

8. A mounting arrangement according to any of the preceding claims 7, **characterized in that** the securing pin (5) is provided with a flat spring section protruding in locking position into the interior of the box, pushing with its free end against the securing bolt (2) which is pushable from the interior of the box against the end face lateral wall (1), in order to move the securing spring (5) from its locking position to its release position and to allow the pulling out of the securing bolt (2) from the bolt insertion space.

9. A mounting arrangement according to any of the preceding claims, **characterized in that,** as a precaution against loss, the securing bolt (2) is received on the end face lateral wall (1).

10. A mounting arrangement according to claim 9, **characterized in that** the securing bolt (2) is provided with a long hole (7) extending in the direction in which the security bolt (2) is inserted into the bolt insertion space or pulled out thereof, and which is reached through by at least one mounting screw (6) with the aid of which the securing bolt (2) is movably attached to the end face lateral wall (1).

11. A mounting arrangement according to any of the preceding claims, **characterized in that** the securing bolt (2) is provided with an engagement section in particular on the bottom side, for example in the form of two tongues (19) spaced from each other and projecting downwards, for example for applying a screw driver to move the securing bolt (2).

12. A mounting arrangement according to any of the preceding claims, **characterized in that** the adapter disk (3) is provided with two first bolt contact surfaces (10a, 10b) extending in the direction of parallel secants, such first bolt contact surfaces (10a, 10b) in the locking rotation position of the adapter disk (3) are located on the upper and bottom side of the adapter disk (3), with each one of the two first bolt contact surfaces (10a, 10b) extending in the direction parallel to the secant as a concave channel or on the ground of, for example, a U-shaped longitudinal groove, and with a power supply line and/or control line being laid over the upper (10b) of the two first bolt contact surfaces (10a, 10b) and the securing bolt (2) contacting the bottom one (10a) of the two first bolt contact surfaces (10a, 10b).

13. A mounting arrangement according to any of the preceding claims, **characterized in that** provision is made for a cable separation point (12), in particular in the form of a plug-type connection, where an interruptible connection is established between a power supply section and/or control line section (9) leading from the cable separation point (12) to the reel shaft motor, with a power supply section and/or control line section (9) leading to the cable separation point (12), with the cable separation point (12) being preferably attached to the end face lateral wall (1) or the adjacent case profile.

14. A mounting arrangement according to any of the preceding claims, **characterized in that** the mounting pin (4) is formed as a bearing ring pressed into the lateral wall (1).

15. A building opening shading device, in particular a vertical awning, comprising a reel shaft box rotatably supporting a motor-driven reel shaft, **characterized in that** a motor side reel shaft end comprising a mounting arrangement in accordance with any of the preceding claims is supported by the reel shaft box.

## Revendications

1. Ensemble de support destiné à supporter un arbre d'enroulement d'un dispositif d'ombrage d'ouverture de bâtiment, par son extrémité d'arbre (8) côté moteur sur un caisson d'arbre d'enroulement, comprenant:
une paroi latérale (1) côté frontal du caisson d'arbre d'enroulement sur laquelle est prévu un tourillon (4), et un disque adaptateur (3) qui peut être fixé à l'extrémité d'arbre côté moteur et qui présente un évidement central pour être enfilé sur le tourillon (4) ainsi qu'une surface périphérique extérieure ayant des portions en forme de segment cylindrique et/ou planes de section transversale constante ou se rétrécissant dans la direction opposée à la paroi latérale (1), et avec
un verrou d'arrêt (2) qui est déplaçable entre une position anti-rotation dans laquelle il bloque d'une manière solidaire en rotation ledit disque adaptateur (3) sur la paroi latérale (1), et une position de libération de rotation dans laquelle il autorise une rotation du disque adaptateur (3),
**caractérisé par le fait que**
le disque adaptateur (3) présente, sur la circonférence extérieure, au moins une première surface d'appui de verrou (10a, 10b) pour ledit verrou d'arrêt (2), dans lequel la paroi latérale côté frontal présente une deuxième surface d'appui de verrou ou un profilé d'enveloppe (14) voisin du caisson d'arbre d'enroulement, qui présente la deuxième surface d'appui de verrou (11), et dans lequel
dans une position de rotation de verrouillage prédéterminée du disque adaptateur (3), la première surface d'appui de verrou (10a, 10b) et la deuxième surface d'appui de verrou (11) s'étendent parallèlement l'une à l'autre tout en présentant une distance l'une de l'autre qui limite un espace d'introduction de verrou, et dans lequel
la première surface d'appui de verrou (10a, 10b) forme à la manière d'une sécante une portion de la surface périphérique extérieure du disque adaptateur (3), et dans lequel
le verrou d'arrêt (2) se trouve dans l'espace d'introduction de verrou dans la position anti-rotation et est retiré de l'espace d'introduction de verrou dans la position de libération de rotation.

2. Ensemble de support selon la revendication 1, **caractérisé par le fait que** la deuxième surface d'appui de verrou (11) est disposée au-dessous du disque adaptateur (3) et que la position de rotation de verrouillage du disque adaptateur (3) correspond à une position de rotation dans laquelle la première surface d'appui de verrou (10a, 10b) se trouve sur une face inférieure du disque adaptateur (3).

3. Ensemble de support selon la revendication 1 ou 2, **caractérisé par le fait que** l'espace d'introduction de verrou et la deuxième surface d'appui de verrou (11) s'étendent selon une direction horizontale de +/- 15°, de préférence perpendiculairement à l'axe de l'arbre d'enroulement, de manière à ce que le verrou d'arrêt (2) puisse être introduit dans l'espace d'introduction de verrou, ou retiré de celui-ci, dans une direction au moins pour l'essentiel horizontale, de préférence perpendiculairement à l'axe de l'arbre d'enroulement.

4. Ensemble de support selon la revendication 1, 2 ou 3, **caractérisé par le fait que** la première surface d'appui de verrou (10a, 10b) et/ou la deuxième surface d'appui de verrou s'étendent en tant que gorge concave ou au fond d'une rainure longitudinale par exemple en U dans la direction dans laquelle le verrou d'arrêt (2) peut être introduit dans l'espace d'introduction de verrou ou être retiré de celui-ci.

5. Ensemble de support selon l'une quelconque des revendications précédentes, **caractérisé par le fait que** le disque adaptateur (3) comprend une pluralité de premières surfaces d'appui de verrou (10a, 10b) réparties sur sa circonférence et s'étendant dans la direction de sécantes différentes, de sorte que le disque adaptateur (3) peut être bloqué sur la paroi latérale (1) dans une pluralité de positions de rotation.

6. Ensemble de support selon l'une quelconque des revendications précédentes, **caractérisé par le fait qu'**un ressort de sûreté (5) est prévu qui, dans sa position d'arrêt, arrête le verrou d'arrêt (2) dans sa position anti-rotation et libère celui-ci dans sa position de libération.

7. Ensemble de support selon la revendication 6, **caractérisé par le fait que** le ressort de sûreté (5) est monté sur la paroi latérale (1), dans lequel le ressort de sûreté (5) et le verrou d'arrêt (2) sont deux composants séparés.

8. Ensemble de support selon l'une quelconque des revendications précédentes 6 ou 7, **caractérisé par le fait que** le ressort de sûreté (5) présente une portion de ressort à lames qui fait saillie dans l'intérieur du caisson dans la position d'arrêt et dont l'extrémité libre presse contre le verrou d'arrêt (2) et qui peut être pressée depuis l'intérieur du caisson contre la paroi latérale (2) côté frontal afin de faire passer le ressort de sûreté (5) de sa position d'arrêt à sa position de libération et pour permettre de retirer le verrou d'arrêt (2) de l'espace d'introduction de verrou.

9. Ensemble de support selon l'une quelconque des revendications précédentes, **caractérisé par le fait que** le verrou d'arrêt (2) est reçu de manière imperdable sur la paroi latérale (1) côté frontal.

10. Ensemble de support selon la revendication 9, **caractérisé par le fait que** le verrou d'arrêt (2) présente un trou oblong (7) qui s'étend dans la direction dans laquelle le verrou d'arrêt (2) est introduit dans l'espace d'introduction de verrou ou est retiré de celui-ci, et qui est traversé par au moins une vis de fixation (6) à l'aide de laquelle le verrou d'arrêt (2) est fixé de manière déplaçable sur la paroi latérale (1) côté frontal.

11. Ensemble de support selon l'une quelconque des revendications précédentes, **caractérisé par le fait que** le verrou d'arrêt (2) présente une section d'application en particulier côté inférieur, par exemple sous la forme de deux pattes (19) faisant saillie vers le bas et espacées l'une de l'autre, par exemple pour poser un tournevis, sur lesquelles un utilisateur peut agir pour déplacer le verrou d'arrêt (2).

12. Ensemble de support selon l'une quelconque des revendications précédentes, **caractérisé par le fait que** le disque adaptateur (3) présente deux surfaces d'appui de verrou (10a, 10b) qui s'étendent dans la direction de sécantes parallèles et qui, dans la position de rotation de verrouillage du disque adaptateur (3), se trouvent sur les faces supérieure et inférieure du disque adaptateur (3), dans lequel les deux premières surfaces d'appui de verrou (10a, 10b) s'étendent chacune en tant que gorge concave ou au fond d'une rainure longitudinale par exemple en U dans la direction de sécante parallèle, et dans lequel une ligne d'alimentation en courant et/ou de commande qui mène vers le moteur d'arbre d'enroulement passe sur la première surface supérieure d'appui de verrou (10b) des deux premières surfaces d'appui de verrou (10a, 10b), et le verrou d'arrêt (2) s'applique contre la première surface inférieure d'appui de verrou (10a) des deux premières surfaces d'appui de verrou (10a, 10b).

13. Ensemble de support selon l'une quelconque des revendications précédentes, **caractérisé par le fait qu'**un point de séparation de câble (12) est prévu, en particulier sous la forme d'une connexion mâle-femelle, sur lequel une section de ligne d'alimentation en courant et/ou de commande menant depuis ledit point de séparation de câble (12) vers le moteur d'arbre d'enroulement est reliée de manière à pouvoir être interrompue à une section de ligne d'alimentation en courant et/ou de commande menant vers le point de séparation de câble (12), dans lequel, de préférence, le point de séparation de câble (12) est fixé sur la paroi latérale (1) côté frontal ou sur le profilé d'enveloppe voisin.

14. Ensemble de support selon l'une quelconque des revendications précédentes, **caractérisé par le fait que** le tourillon (4) est réalisé en tant que couronne de support pressée dans la paroi latérale (1).

15. Dispositif d'ombrage d'ouverture de bâtiment, en particulier store vertical, comprenant un caisson d'arbre d'enroulement supportant en rotation un arbre d'enroulement entraîné par moteur, **caractérisé par le fait qu'**une extrémité côté moteur de l'arbre d'enroulement est appuyée sur le caisson d'arbre d'enroulement par un ensemble de support selon l'une quelconque des revendications précédentes.
